# EUROPÄISCHE PATENTSCHRIFT

(11) **EP 3 571 029 B1**
(45) Veröffentlichungstag und Bekanntmachung des Hinweises auf die Patenterteilung: **04.06.2025**
(21) Anmeldenummer: 18700668.9
(22) Anmeldetag: 16.01.2018
(51) Int. Cl.: B26D 7/18

(54) **VORRICHTUNG ZUM WECHSELNDEN EINSCHUB EINES ERSTEN STÖSSELS ODER EINES ZWEITEN STÖSSELS**
DEVICE FOR INSERTING A FIRST RAM OR A SECOND RAM IN AN ALTERNATING MANNER
DISPOSITIF D'INSERTION ALTERNÉE D'UN PREMIER COULISSEAU OU D'UN DEUXIÈME COULISSEAU

(30) Priorität: 18.01.2017 DE 102017100957
(43) Veröffentlichungstag der Anmeldung: 27.11.2019
(73) Patentinhaber: BOXPLAN GmbH, 78256 Steisslingen (DE)
(72) Erfinder: JAKOB, Tobias, 78315 Radolfzell (DE)
(74) Vertreter: Wagner, Sigrid
(86) Internationale Anmeldenummer: PCT/EP2018/050918
(87) Internationale Veröffentlichungsnummer: WO 2018/134163

(56) Entgegenhaltungen:
- WO-A1-2017/194659
- DE-A1- 10 023 896
- DE-A1- 102008 062 114
- DE-A1- 102008 062 114
- DE-A1- 102012 103 858
- DE-U1- 202008 012 789
- US-A- 5 291 652

## Beschreibung

### Technisches Gebiet

Die Erfindung betrifft eine Vorrichtung zum wechselnden Einschub eines ersten Stössels oder eines zweiten Stössels nach dem Oberbegriff des Anspruchs 1.

### Stand der Technik

Aus dem Stand der Technik sind verschiedene Automatisierungstechniken für das Herstellen eines Ausbrechwerkzeugs bekannt und gebräuchlich.

In diesem Zusammenhang wird auf die US 5,049,122 hingewiesen welche eine Automatisierung für Ausbrechstifte offenbart.

Weiter wird auf die DE 297077921 hingewiesen, welche ebenfalls ein automatisiertes Verfahren zur Herstellung eines Ausbrechwerkzeugs offenbart, wobei auch hier Ausbrechstifte automatisiert eingesetzt werden.

In gleicher Weise wird auf die US 5,291,652 A und die DE 4103339 A1 hingewiesen.

Die DE 10 2008 062 114 A1 zeigt eine Vorrichtung nach dem Oberbegriff von Anspruch 1.

Keine der Entgegenhaltungen beschreibt allerdings ein automatisiertes Herstellungsverfahren eines Ausbrechwerkzeuges, wobei nicht nur Ausbrechstifte, sondern auch flächige Ausbrechkrallen eingesetzt werden sollen.

### Aufgabe der Erfindung

Die Aufgabe der vorliegenden Erfindung ist es, die Nachteile aus dem Stand der Technik zu überwinden. Insbesondere soll eine Vorrichtung bereitgestellt werden, die ein automatisiertes Herstellen eines Ausbrechwerkzeuges ermöglicht, bei dem neben den Ausbrechstiften auch Ausbrechkrallen automatisch und maschinell gesetzt werden können. Dies soll in der Weise erfolgen, dass ausserdem unterschiedliche Stössel platzsparend mit ein und demselben Stössellader einfach und schnell gesetzt werden können.

### Lösung der Aufgabe

Zur Lösung der Aufgabe führen die Merkmale nach dem Anspruch 1. Vorteilhafte Ausgestaltungen sind in den Unteransprüchen beschrieben.

Eine erfindungsgemässe Vorrichtung dient zum wechselnden Einschub eines ersten Stössels oder eines zweiten Stössels in einen Stössellader. Zwei unterschiedliche Stössel sind hier von Vorteil, da die beiden Stössel unterschiedliche Eigenschaften haben können, um beispielsweise unterschiedliche Ausbrechkrallen in das Ausbrechwerkzeug einzusetzen. Ein entsprechender schneller Wechsel zwischen dem ersten Stössel und dem zweiten Stössel ist daher wesentlich.

Dabei sind der erste Stössel und der zweite Stössel in einer ersten Bewegungsrichtung verfahrbar an einer Halteplatte angeordnet. Der Stössellader ist in einer zweiten Bewegungsrichtung verfahrbar ist, wobei die erste Bewegungsrichtung zur zweiten Bewegungsrichtung orthogonal liegt. Die erste Bewegungsrichtung und die zweite Bewegungsrichtung sind ausserdem reversibel. Das bedeutet, dass jede Bewegungsrichtung auch nach den Erfordernissen des Nutzers umgekehrt werden kann.

Der erste Stössel umfasst einen ersten Ausbrechkrallenkopf und der zweite Stössel umfasst einen zweiten Ausbrechkrallenkopf.

Der erste Stössel weist eine erste Feder auf und der zweite Stössel weist eine zweite Feder auf. Die beiden Federn können beispielsweise der Rückstellung der beiden Stössel dienen.

Der erste Stössel und der zweite Stössel sind auf einem Schlitten parallel zueinander angeordnet. Auf dem Schlitten ist eine Aufnahme angeordnet, wobei der erste Stössel und der zweite Stössel in der Aufnahme gehalten werden. Dabei wird der Schlitten über zwei Schienen verfahren, welche auf der Halteplatte angeordnet sind. Dabei weist der Schlitten beispielsweise Nuten auf, die mit den Schienen in Wirkverbindung stehen und ein definiertes Verfahren des Schlittens erlauben.

Der Stössellader weist eine Führungshülse auf. Die Führungshülse dient dabei der Aufnahme, der Halterung und des Einbringens der Ausbrechkralle in ein Ausbrechwerkzeug. Dazu weist die Führungshülse einen Ausbrechkrallen-Aufnahmeschlitz auf.

Weiter ist der Schlitten durch einen Antrieb in die erste Bewegungsrichtung mobiliserbar. Der Stössellader ist ebenfalls durch einen weiteren Antrieb in die zweite Bewegungsrichtung bewegbar ist. Nachdem der Stössellader durch Verfahren in die zweite Bewegungsrichtung den ersten Ausbrechkrallenkopf freigegeben hat, kann der Schlitten beispielsweise in der ersten Bewegungsrichtung verfahren werden bis der zweite Ausbrechkrallenkopf derart positioniert ist, dass bei einem Rückfahren des Stösselladers entgegen der zweiten Bewegungsrichtung der zweite Ausbrechkrallenkopf in den Stössellader einfährt, um eine eventuell in dem Ausbrechkrallen-Aufnahmeschlitz gehalterte Ausbrechkralle beispielsweise in ein Holzbrett zu treiben, um ein Ausbrechwerkzeug herzustellen. Dieser Vorgang zum automatisierten Setzen von Ausbrechkrallen kann beliebig oft wiederholt werden.

Die erste Bewegungsrichtung und die zweite Bewegungsrichtung sind jeweils reversibel verfahrbar.

### Figurenbeschreibung

Weitere Vorteile, Merkmale und Einzelheiten der Erfindung ergeben sich aus der nachfolgenden Beschreibung bevorzugter Ausführungsbeispiele sowie anhand der Zeichnungen; diese zeigen in:
- Figur 1: eine erfindungsgemässe Vorrichtung in einer ersten Lage;
- Figur 2: die erfindungsgemässe Vorrichtung nach Figur 1 in einer zweiten Lage.

### Ausführungsbeispiel

In Figur 1 ist eine Vorrichtung zum wechselnden Einschub eines ersten Stössels 1 oder eines zweiten Stössels 2 in einen Stössellader 3 dargestellt.

Der erste Stössel 1 und der zweite Stössel 2 sind in einer ersten Bewegungsrichtung 4 verfahrbar an einer Halteplatte 6 angeordnet.

Dazu weist die Halteplatte 6 eine erste Schiene 15 und eine zweite Schiene 16 auf. Auf den Schienen 15, 16 ist ein Schlitten 9 verfahrbar, wobei der Schlitten 9 eine Aufnahme 10 vorhanden.

Der erste Stössel 1 und der zweite Stössel 2 sind parallel auf dem Schlitten 9 parallel zueinander angeordnet. Dabei sind die Stössel 1, 2 in der Aufnahme 10 angeordnet.

Der erste Stössel 1 umfasst einen ersten Ausbrechkrallenkopf 7. Der zweite Stössel 2 umfasst einen zweiten Ausbrechkrallenkopf 8. Der erste Stössel 1 weist eine erste Feder 11 auf. Der zweite Stössel 2 weist eine zweite Feder 12 auf. Die Aufnahme 10 dient auch als Anschlag für die Federn 11, 12.

Bei den Federn 12, 13 handelt es sich um Sprungfedern, welche jeweils um die beiden Stössel herum angeordnet sind. Dabei ist die Feder 12 um den Stössel 1 herum angeordnet. Die Feder 13 ist um den Stössel 2 herum angeordnet.

Die Halteplatte 6 ist an einer Funktionsplatte 17 angeordnet. Die Funktionsplatte 17 wiederum dient als Anschlag für den Stössellader 3. In Figur 1 ist gezeigt, wie der Stößellader 3 an die Funktionsplatte 17 herangefahren ist. In Figur 2 ist gezeigt, wie der Stössellader 3 in der zweiten Bewegungsrichtung 5 weg von der Funktionsplatte 17 verfahren ist.

Der Stössellader 3 ist in einer zweiten Bewegungsrichtung 5 verfahrbar, wobei die erste Bewegungsrichtung 4 zur zweiten Bewegungsrichtung 5 orthogonal liegt.

Der Stössellader 3 weist eine Führungshülse 13 auf. Dabei weist die Führungshülse 13 einen Ausbrechkrallen-Aufnahmeschlitz 14 auf. Der Ausbrechkrallen-Aufnahmeschlitz 14 dient der automatisierten Aufnahme von Ausbrechkrallen. Dazu wird der Stössellader 3 in der zweiten Bewegungsrichtung 5 verfahren. Dabei wird eine Ausbrechkralle in den Ausbrechkrallen-Aufnahmeschlitz 14 eingeschoben.

Nachdem der Stössellader 3 entgegen der zweiten Bewegungsrichtung 5 in Richtung der Funktionsplatte 17 rückverfahren wird, fährt der erste Ausbrechkrallenkopf 7 oder der zweite Ausbrechkrallenkopf 8 in der Führungshülse 13 positioniert. Soll der zweite Ausbrechkrallenkopf 8 zum Einsatz gebracht werden, wird der Schlitten 9 auf den Schienen 15, 16 in die erste Bewegungsrichtung 4 verfahren.

Der Schlitten 9 umfasst einen nicht näher gezeigten Antrieb in die erste Bewegungsrichtung 4 verfahrbar ist. Weiter ist der Stössellader 3 durch einen ebenfalls nicht gezeigten weiteren Antrieb in die zweite Bewegungsrichtung 5 bewegbar ist.

### Bezugszeichenliste

| | | | |
|---|---|---|---|
| 1 | Erster Stössel | 34 | |
| 2 | Zweiter Stössel | 35 | |
| 3 | Stössellader | 36 | |
| 4 | Erste Bewegungsrichtung | 37 | |
| 5 | Zweite Bewegungsrichtung | 38 | |
| 6 | Halteplatte | 39 | |
| 7 | Erster Ausbrechkrallenkopf | 40 | |
| 8 | Zweiter Ausbrechkrallenkopf | 41 | |
| 9 | Schlitten | 42 | |
| 10 | Aufnahme | 43 | |
| 11 | Erste Feder | 44 | |
| 12 | Zweite Feder | 45 | |
| 13 | Führungshülse | 46 | |
| 14 | Ausbrechkrallen-Aufnahmeschlitz | 47 | |
| 15 | Erste Schiene | 48 | |
| 16 | Zweite Schiene | 49 | |
| 17 | Funktionsplatte | 50 | |
| 18 | | 51 | |
| 19 | | 52 | |
| 20 | | 53 | |
| 21 | | 54 | |
| 22 | | 55 | |
| 23 | | 56 | |
| 24 | | 57 | |
| 25 | | 58 | |
| 26 | | 59 | |
| 27 | | 60 | |
| 28 | | 61 | |
| 29 | | 62 | |
| 30 | | 63 | |
| 31 | | 64 | |
| 32 | | 65 | |
| 33 | | 66 | |

## Patentansprüche

1. Vorrichtung zum wechselnden Einschub eines ersten Stössels (1) oder eines zweiten Stössels (2) in einen Stössellader (3), wobei der erste Stössel (1) und der zweite Stössel (2) in einer ersten Bewegungsrichtung (4) verfahrbar an einer Halteplatte (6) angeordnet sind, wobei der Stössellader (3) in einer zweiten Bewegungsrichtung (5) verfahrbar ist, wobei die erste Bewegungsrichtung (4) zur zweiten Bewegungsrichtung (5) orthogonal liegt, **dadurch gekennzeichnet, dass**
der Stössellader (3) eine Führungshülse (13) aufweist, die einen Ausbrechkrallen-Aufnahmeschlitz (14) aufweist.

2. Vorrichtung nach Anspruch 1, **dadurch gekennzeichnet, dass** der erste Stössel (1) einen ersten Ausbrechkrallenkopf (7) umfasst und der zweite Stössel (2) einen zweiten Ausbrechkrallenkopf (8) umfasst.

3. Vorrichtung nach Anspruch 1 oder 2, **dadurch gekennzeichnet, dass** der erste Stössel (1) eine erste Feder (11) aufweist und der zweite Stössel (2) eine zweite Feder (12) aufweist.

4. Vorrichtung nach einem der vorigen Ansprüche, **dadurch gekennzeichnet, dass** der erste Stössel (1) und der zweite Stössel (2) auf einem Schlitten (9) parallel zueinander angeordnet sind.

5. Vorrichtung nach Anspruch 4, **dadurch gekennzeichnet, dass** auf dem Schlitten (9) eine Aufnahme (10) angeordnet, wobei der erste Stössel (1) und der zweite Stössel (2) in der Aufnahme (10) gehalten werden.

6. Vorrichtung nach Anspruch 5, **dadurch gekennzeichnet, dass** die Aufnahme (10) als Anschlag für die erste Feder (11) und die zweite Feder (12) dient.

7. Vorrichtung nach einem der vorigen Ansprüche, **dadurch gekennzeichnet, dass** der Schlitten (9) durch einen Antrieb in die erste Bewegungsrichtung (4) ist.

8. Vorrichtung nach einem der vorigen Ansprüche, **dadurch gekennzeichnet, dass** der Stössellader (3) durch einen weiteren Antrieb in die zweite Bewegungsrichtung (5) bewegbar ist.

## Claims

1. Device for alternately inserting a first ram (1) or a second ram (2) into a ram feeder (3),
wherein
the first ram (1) and the second ram (2) are arranged on a holding plate (6) so as to be displaceable in a first movement direction (4), wherein the ram feeder (3) is displaceable in a second movement direction (5), wherein the first movement direction (4) is orthogonal to the second movement direction (5), **characterized in that**
the ram feeder (3) has a guide sleeve (13) which has a stripping claw receiving slot (14).

2. Device according to claim 1, **characterized in that** the first ram (1) comprises a first stripping claw head (7) and the second ram (2) comprises a second stripping claw head (8).

3. Device according to claim 1 or 2, **characterized in that** the first ram (1) has a first spring (11) and the second ram (2) has a second spring (12).

4. Device according to any one of the preceding claims, **characterized in that** the first ram (1) and the second ram (2) are arranged parallel to one another on a slide (9).

5. Device according to claim 4, **characterized in that** a holder (10) is arranged on the slide (9), wherein the first ram (1) and the second ram (2) are held in the holder (10).

6. Device according to claim 5, **characterized in that** the holder (10) is used as a stop for the first spring (11) and the second spring (12).

7. Device according to any one of the preceding claims, **characterized in that** the slide (9) is driven by a drive in the first movement direction (4).

8. Device according to any one of the preceding claims, **characterized in that** the ram feeder (3) can be moved in the second movement direction (5) by a further drive.

## Revendications

1. Dispositif d'insertion alternée d'un premier coulisseau (1) ou d'un second coulisseau (2) dans un chargeur de coulisseaux (3),
dans lequel
le premier coulisseau (1) et le second coulisseau (2) sont disposés de manière déplaçable dans un premier sens de déplacement (4) au niveau d'une plaque de retenue (6), dans lequel le chargeur de coulisseaux (3) est déplaçable dans un second sens de déplacement (5), dans lequel le premier sens de déplacement (4) est orthogonal au second sens de déplacement (5), **caractérisé en ce que**
le chargeur de coulisseaux (3) présente une douille de guidage (13) qui présente une fente de réception-de griffe d'éjection (14).

2. Dispositif selon la revendication 1, **caractérisé en ce que** le premier coulisseau (1) comprend une première tête de griffe d'éjection (7) et le second coulisseau (2) comprend une seconde tête de griffe d'éjection (8).

3. Dispositif selon la revendication 1 ou 2, **caractérisé en ce que** le premier coulisseau (1) présente un premier ressort (11) et le second coulisseau (2) présente un second ressort (12).

4. Dispositif selon l'une quelconque des revendications précédentes, **caractérisé en ce que** le premier coulisseau (1) et le second coulisseau (2) sont disposés sur un chariot (9) parallèlement l'un à l'autre.

5. Dispositif selon la revendication 4, **caractérisé en ce qu'**un logement (10) est disposé sur le chariot (9), dans lequel le premier coulisseau (1) et le second coulisseau (2) sont maintenus dans le logement (10).

6. Dispositif selon la revendication 5, **caractérisé en ce que** le logement (10) sert de butée pour le premier ressort (11) et le second ressort (12).

7. Dispositif selon l'une quelconque des revendications précédentes, **caractérisé en ce que** le chariot (9) est déplaçable par un entraînement dans le premier sens de déplacement (4).

8. Dispositif selon l'une quelconque des revendications précédentes, **caractérisé en ce que** le chargeur de coulisseaux (3) est déplaçable par un autre entraînement dans le second sens de déplacement (5).
